# EUROPÄISCHE PATENTSCHRIFT

(11) **EP 0 066 222 B1**
(45) Veröffentlichungstag und Bekanntmachung des Hinweises auf die Patenterteilung: **14.08.1985**
(21) Anmeldenummer: 82104477.3
(22) Anmeldetag: 21.05.1982
(51) Int. Cl.: F04B 27/06

(54) **Kupplungsanordnung an einem aus einem Radialkolbenverdichter und einem Antriebsmotor bestehenden Verdichter-Aggregat**
Coupling installation on a compressor aggregate consisting of a radial piston compressor and a driving motor
Dispositif de couplage pour un ensemble d'un compresseur à pistons radiaux et un moteur d'entraînement

(30) Priorität: 02.06.1981 DE 3121874
(43) Veröffentlichungstag der Anmeldung: 08.12.1982
(73) Patentinhaber: SIEMENS AKTIENGESELLSCHAFT, 80333 München (DE)
(72) Erfinder: Schönwald, Siegfried, D-8740 Bad Neustadt-Saale (DE)

## Beschreibung

Die Erfindung bezieht sich auf ein aus einem Radialkolbenverdichter und einem Antriebsmotor bestehendes Verdichter-Aggregat, bei dem der Läufer des Antriebsmotors mit dem Zylinderblock des Radialkolbenverdichters verbunden und von diesem radial geführt ist.

Ein solches Aggregat ist durch die DE-A-2 710 734 bekannt. Bei diesem Aggregat ist der Zylinderblock starr mit Armen des Läufers verbunden. Der Läufer hat auf dieser Seite kein eigenes Achslager, sondern wird radial von dem Zylinderblock geführt. Infolge von Fertigungstoleranzen treten Fluchtungsfehler zwischen dem Läufer des Motors und dem Zylinderblock auf. Solche Fluchtungsfehler führen bei einer starren Verbindung des Zylinderblockes mit den Armen des Läufers zu einem Verkanten des Zylinderblockes. Hierdurch werden die Lager des Zylinderblockes ungleich belastet.

Der Erfindung liegt die Aufgabe zugrunde, ein aus einem Radialkolbenverdichter und einem Antriebsmotor bestehendes Verdichter-Aggregat so auszubilden, dass einerseits ein Verkanten des Zylinderblockes infolge von Fluchtungsfehlern zwischen dem Läufer des Antriebsmotors und dem Zylinderblock vermieden, andererseits aber die radiale Führung des Motorläufers durch den Zylinderblock gewährleistet wird.

Die Lösung der gestellten Aufgabe gelingt nach der Erfindung dadurch, dass etwa in der Mittelebene des Zylinderblockes liegende Blattfedern vorgesehen sind, die mit ihrem einen Ende an demZylinderblock und mit ihrem anderen Ende an Vorsprüngen oder Armen des Läufers befestigt sind, wobei eines der Enden der Blattfedern jeweils verdrehfest befestigt ist. Derartige Blattfedern sind in radialer und tangentialer Richtung sehr steif, dagegen in axialer Richtung verhältnismässig weich, so dass sie eine Schiefstellung zwischen den miteinander gekuppelten Teilen ohne weiteres zulassen. Radiale Kräfte dagegen, z.B. der magnetische Zug des Läufers quer zur Achse sowie sein Drehmoment werden von den Blattfedern praktisch starr übertragen. Die Steifigkeit in radialer und tangentialer Richtung kann noch dadurch erhöht werden, dass die Blattfedern V-förmig ausgebildet sind und der eine Schenkel jeder Blattfeder an zwei voneinander benachbarten Stellen befestigt ist.

Anhand eines in der Zeichnung dargestellten Ausführungsbeispiels wird der Anmeldungsgegenstand nachfolgend näher beschrieben. Es zeigt:
Fig. 1 eine Kupplungsanordnung in Draufsicht anhand einer halbseitigen Darstellung eines Zylinderblockes,
Fig. 2 eine Kupplungsanordnung im Schnitt entlang der Linie 11-11 in Fig. 1.

. Mit 1 ist eine feststehende Achse bezeichnet, auf der ein Zylinderblock 2 drehbar gelagert ist. Auf der feststehenden Achse 1 ist ferner der Innenständer 3 eines als Aussenläufermotor ausgebildeten Antriebsmotors angeordnet. Der Aussenläufer 4 des Antriebsmotors weist axial vorstehende Arme 5 auf. Sein unteres Ende wird radial und axial von einem Wälzlager, sein oberes Ende über die Kupplung radial von dem Zylinderblock 2 geführt. Damit wird ein gleichmässiger Motorluftspalt gewährleistet.

Die Kupplung zwischen den Armen 5 und dem Zylinderblock 2 erfolgt über V-förmig ausgebildete Blattfedern 6. Wie aus Fig. 2 zu erkennen ist, sind die Blattfedern 6 in mehreren Lagen übereinandergeschichtet. Die Blattfedern 6 sind an zwei voneinander beabstandeten Stellen 7 und 8 an dem Zylinderblock 2 befestigt. Diese Befestigungsstellen liegen etwa in der Mittelebene des Zylinderblockes 2. Mit ihrem anderen Schenkel sind die Blattfedern 6 mit den Armen 5 des Aussenläufers 4verbunden. Infolge der Dreipunktbefestigung der Blattfedern 6 werden diese in radialer und tangentialer Richtung sehr starr, so dass sie in diesen Richtungen hohe Kräfte übertragen können, ohne dass eine Auslenkung oder Verstellung der Blattfedern 6 erfolgt. Eine eigene Lagerung dieser Seite des Motorläufers 4 auf der Achse 1 erübrigt sich also. In axialer Richtung ist dagegen die Verbindung des Aussenläufers 4 mit dem Zylinderblock 2 insbesondere bei mehrlagiger Anordnung der Blattfedern 6 verhältnismässig weich, so dass sich der Zylinderblock 2 gegenüber dem Aussenläufer 4 bei Fluchtungsabweichungen entsprechend einstellen kann, ohne dass der Motorluftspalt verändert wird.

Eine solche Kupplungsanordnung ist besonders dann vorteilhaft, wenn bei einer direkten Lagerung des Zylinderblockes 2 auf der feststehenden Achse 1 der zwischen dem Zylinderblock 2 und der feststehenden Achse 1 bestehende Spalt in Richtung vom Saugschlitz zum Druckschlitz hin einen abnehmenden Querschnitt aufweist, um einen vom Saugschlitz zum Druckschlitz hin entsprechend dem Verdichtungsdruck ansteigenden Öldruck in dem Spalt zu erhalten. Infolge der Elastizität der Blattfedern 6 in axialer Richtung kann sich der Zylinderblock 2 stets so einstellen, dass kein Verkanten des Zylinderblockes 2 gegenüber der feststehenden Achse 1 auftritt. Durch ein solches Verkanten würde sich in axialer Richtung ein ungleicher Spalt ergeben, der durch das eingebrachte Öl nicht ausreichend abgedichtet werden könnte.

## Patentansprüche

1. Aus einem Radialkolbenverdichter und einem Antriebsmotor bestehendes Verdichter-Aggregat, bei dem der Läufer (4) des Antriebsmotors mit dem Zylinderblock (2) des Radialkolbenverdichters verbunden und von diesem radial geführt ist, dadurch gekennzeichnet, dass etwa in der Mittelebene des Zylinderblockes (2) liegende Blattfedern (6) vorgesehen sind, die mit ihrem einen Ende an dem Zylinderblock (2) und mit ihrem anderen Ende an Vorsprüngen oder Armen (5) des Läufers (4) befestigt sind, wobei eines der Enden der Blattfedern (6) jeweils verdrehfest befestigt ist.

2. Verdichter-Aggregat nach Anspruch 1, dadurch gekennzeichnet, dass die Blattfedern (6) V-förmig ausgebildet sind und der eine Schenkel jeder Blattfeder (6) an zwei voneinander beabstandeten Stellen (7 und 8) befestigt ist.

## Claims

1. Compressor unit comprising a radial piston compressor and a drive motor, with which the rotor (4) of the drive motor is connected to the cylinder block (2) of the radial piston compressor and is radially guided from this, characterised in that leaf springs (6) are provided lying approximately in the middle plane of the cylinder block (2), which leaf springs are secured at one of their ends to the cylinder block (2) and at their other end to projections or arms (5) of the rotor (4), with one of said ends of the leaf springs (6) being respectively secured against rotation.

2. Compressor unit according to claim 1, characterised in that the leaf springs (6) are made to be V-shaped, and one arm of each leaf spring (6) is secured at two spaced-apart points (7 and 8).

## Revendications

1. Ensemble combiné à compresseur, constitué par un compresseur à pistons radiaux et par un moteur d'entraînement et dans lequel le rotor (4) du moteur d'entraînement est relié au bloc-cylindres (2) du compresseur à piston radiaux et est guidé radialement par ce dernier, caractérisé par le fait qu'il est prévu des ressorts à lames (6) situés approximativement dans le plan médian du bloc-cylindres (2) et qui sont fixés, par l'une de leurs extrémités, au bloc-cylindres (2) et par leur autre extrémité à des appendices saillants ou bras (5) du rotor (4), l'une des extrémités des ressorts à lames (6) étant fixée avec blocage contre toute rotation.

2. Ensemble combiné de compresseur suivant la revendication 1, caractérisé par le fait que les ressorts à lames (6) sont réalisés en forme de V et qu'une branche de chaque ressort à lames (6) est fixée en deux points (7 et 8) distants l'un de l'autre.
